# EUROPÄISCHE PATENTSCHRIFT

(11) **EP 0 727 338 B1**
(45) Veröffentlichungstag und Bekanntmachung des Hinweises auf die Patenterteilung: **18.09.2002**
(21) Anmeldenummer: 96101949.4
(22) Anmeldetag: 10.02.1996
(51) Int. Cl.: B61D 3/20, B61G 5/02

(54) **Eisenbahntransporteinheit für den gemischten Transport von Containern und Wechselbehältern**
Railway transport unit for the mixed transport of containers and swap bodies
Unité de transport ferroviaire pour le transport mixte de conteneurs et de caisses mobiles

(30) Priorität: 16.02.1995 DE 19505192
(43) Veröffentlichungstag der Anmeldung: 21.08.1996
(73) Patentinhaber: Bartel, Manfred, 02906 Niesky (DE)
(72) Erfinder: Bartel, Manfred, 02906 Niesky (DE)

(56) Entgegenhaltungen:
- DE-A- 1 680 377
- DE-A- 1 948 283
- US-A- 4 516 506

## Beschreibung

Die Erfindung betrifft eine Eisenbahntransporteinheit für den gemischten Transport von Containern und Wechselbehältern gemäß dem Oberbegriff des Anspruches 1.

Es sind bereits Lösungen bekannt, die das Ziel einer besseren Ausnutzung der nutzbaren Ladelänge einer Eisenbahntransporteinheit und damit die optimale Ausnutzung der bei den Bahnen zulässigen Zuglängen sowie auch der zulässigen Zuggewichte verfolgen.
Durch an die Transportbehälter anpaßbare Ladelängen der Wagen sollen darüber hinaus die Abstände der Behälter zueinander auf den Tragwagen und im Zugverband gering gehalten werden, um aerodynamisch ungünstige Übergänge und damit zusätzlichen Traktionsenergieaufwand zu vermeiden.

So wurde gemäß DE 4238315 eine Lösung vorgeschlagen, bei der die Zugeinheiten aus Zweiachsund/oder Drehgestellwagen für den stoßgedämpften Transport von Großcontainern bei Verwendung von Gleitlangträgern im Untergestell des Tragwagens bzw. von verschiebbaren Ladebühnen auf den Wagen bestehen.
Neben der bekannten Kurzkupplung der eigentlichen Fahrzeuge über Kuppelstangen im Zugverband werden auch noch die verschiebbaren Ladebühnen bzw. die am Gleitlangträger befestigten Wagenkästen zusätzlich durch Kuppelstangen oder Puffer verbunden.
Verkürzt bei einem Einzelwagen der Stoßweg des Gleitlangträgers oder der verschiebbaren Ladebühne die nutzbare Ladelänge infolge der an den Enden freizuhaltenden Bewegungsräume um 2 x den Verschiebeweg der Dämpfeinrichtung, so wird durch die Anwendung der vorgeschlagenen "Doppelkupplung" die Ladelänge für die Transporteinheit auch nur um 2 x den Verschiebeweg verkürzt. Dadurch wird Ladelänge gewonnen, deren vorherige Minderung der Einführung von, Stoßverzehrwegen zuzuschreiben war.

Der Nachteil dieses Vorschlages besteht vorwiegend darin, daß lediglich die zusätzlichen Stoßwege
der Mittelwagen vermieden werden. Die eigentliche Ladelänge des Zuges oder des Einzelwagens bzw. der Ladebühnen ist nicht an die Behälterlängen anpaßbar.

Das bedeutet u. a., daß bei unterschiedlichen Großcontainern weiterhin größere Bereiche der Längen der Ladebühnen infolge der entstehenden Lücken zwischen den Behältern ungenutzt bleiben mit den bekannten Nachteilen eines erhöhten aerodynamischen Widerstandes und einer relativ hohen Totlast der Fahrzeuge.
Eine direkte Längenbeeinflussung der Ladebühnen oder des Kupplungsbereiches ist nicht vorgesehen.

Gemäß DE AS 1680377 ist eine Ausführung für Wageneinheiten mit zusätzlicher Langhubstoßdämpfung bekannt gemacht, bei der vorgeschlagen wird die Kupplung der Einzelwagen der Einheit untereinander einmal an den mit Langhubstoßverzehr ausgestatteten Mittellangträgern anzuordnen und zum anderen die Untergestelle jedes Schienenfahrzeuges zusätzlich durch eine allseitig gelenkige längenkonstante Distanzstange mit einander zu verbinden.
Ziel ist in gleicher weise wie bei DE 4238315 eine Vergrößerung der Einheitslänge und damit der Zuglänge infolge des zusätzlichen langen Arbeitshubes der Stoßverzehreinrichtung zwischen Untergestell und Gleitmittellangträger nicht an jedem Einzelwagen seperat wirksam werden zulassen.
Es entstehen die gleichen vorgenannten Nachteile zu der vorgeschlagenen erfinderischen Lösung, da eine individuelle Ladelängenanpassung der Wagen an die Behälterlänge in keiner Weise realisiert wird.
Bezüglich der vorgeschlagenen Kopplung beider Einzelwagen untereinander ist als Nachteil festzustellen, daß die Anordnung der Kurzkupplung mit angebrachten Diagonalpuffern zwischen den "schwimmenden " Mittellangträgern die Rückstellwirkung der Puffer erheblich vermindert, da die Durchgangskräfte von der längenkonstanten Distanzstange nur allein aufgenommen wird.
Ein weiterer Nachteil besteht in dem vorgeschlagenen Anordnungspruizip der längenkonstanten Distanzstange selbst, welches die Befestigung im Bereich der Kopfstücke vorsieht.
Es bedingt eine relativ aufwendige und material intensive Untergestellkonstruktion und bezüglich der Laufsicherheit unter Längsdruckkräften, insbesondere in engen S- und Vollbögen, sind hohe Eigenmassen erforderlich, die die Wagen- und Zugladeparameter negativ beeinflussen.

Es wurde weiterhin eine Lösung bekanntgemacht, bei der der Tragwagen aus einem vorzugsweise dreigeteilten teleskopierbaren Mittellangträger besteht, an dessen Endteilen feste Untergestellpartien mit Einachslaufwerken angeordnet sind. Das Mittelteil des teleskopierbaren Mittellangträgers trägt einen Aufnahmerahmen mit Containerarretierungszapfen, so daß insgesamt eine Längenveränderung durch ein Teleskopieren des Mittellangträgers über einen Eigenstellantrieb oder mittels einer Rangierlok. die gegen einen angebremsten Endwagen die Fahrzeuge zusammendrückt oder auseinanderzieht, möglich ist. Die Einzeltragwagen sind über Kuppelstangen verbunden.

Diese Lösung hat den Nachteil, daß das teleskopierbare Untergestell in den jeweiligen Längenstellungen immer so lang ist wie die zu transportierenden längsten Behälter. Die selbsttragenden Wechselbehälterüberhänge werden nicht zur Verkürzung des Untergestelles ausgenutzt.

Weiterhin wird bei Kurzstellungen durch notwendige lange Überlappungen des teleskopierbaren Mittellangträgers das Material nicht optimal ausgenutzt im Gegensatz zu den Lang-Stellungen. All das führt zu hohen Wagengewichten.

Die Verstellbarkeit des Untergestelles zwischen den Laufwerken sichert zwar einen größtmöglichen Stellweg, sie verursacht jedoch hohe Kosten, da das Haupttragwerkteil eines Tragwagens, so z. B. der Mittellangträger im Mittelbereich, in dem die höchsten Biegebeanspruchungen auftreten, teleskopiert werden muß. Ein weiterer Nachteil ist, daß die Ladeplattform unmittelbar in ihre Länge zwischen den Laufwerken verstellt werden muß, was zur Folge hat, daß das Verstellen der Ladelänge unmittelbar während des Verladeprozesses zwischen dem Absetzen des ankommenden Behälters und dem Aufsetzen des neuen Behälters erfolgen muß.

Da diese beiden Aktivitäten in der Regel bei Ganzzügen unmittelbar hintereinander erfolgen, muß z. B. eine Rangierlok oder Energie für einen Eigenstellantrieb während der Zeit des gesamten Ladeprozesses bereitgestellt werden, was hohe Kosten verursacht.

Der Vorgang der Längenverstellung bedarf ebenfalls noch einen entsprechenden Zeitaufwand, der besonders in Behälterschnellumschlag-Anlagen, bei denen die Behälter aus der Fahrt mit ca. 0,5 m/sec heraus unmittelbar nacheinander be-und entladen werden müssen, wirft besondere Probleme auf.

Nachteilig ist auch, daß während des Verladeprozesses durch die Längenverstellung an einem Wagen ganze Zugabschnitte im Sinne eines Rangiervorganges bewegt werden müssen, was Arbeitssicherheitsprobleme aufwirft und ein paralleles Arbeiten an mehreren Stellen eines 700 m langen Zuges nicht zuläßt.
Eine Trennung des Entladeprozesses des Zuges vom Beladeprozeß ist ebenfalls nicht wirtschaftlich.

Der Erfindung liegt die Aufgabe zugrunde, eine Eisenbahntransporteinheit für den gemischten Transport von Containern und Wechselbehältern ohne die vorstehend aufgeführten Nachteile zu schaffen.

Erfindungsgemäß wird die Aufgabe entsprechend den kennzeichnenden Teilen des Patentanspruches gelöst.

Die Vorteile der erfinderischen Lösung liegen insbesondere darin, daß einmal die Untergestelle starr ausgeführt werden können und dazu noch kürzer sind als die Gesamtlänge der darauf zu transportierenden Behälter, d. h., es werden die selbsttragenden Überhänge der Wechselbehälter genutzt.
Die Übertragung der Längskräfte über den jetzt entstehenden sehr langen freien Kupplungsbereichen erfolgt über eine relativ leichte lange Kuppelstange. Das führt zu bedeutenden Gewichts- und Kosteneinsparungen.
Durch den Entfall der Verschiebbarkeit im Bereich zwischen den Laufwerken mit den damit gegebenen Vereinfachungen werden ebenfalls die Kosten und die Totmasse der Tragwagen reduziert.
Da die Radaufstandspunkte zu Meßzwecken für die vollautomatische Erfassung der Container durch Hebemittel verwendet werden, ist es ebenfalls vorteilhaft, wenn diese Bezugspunkte durch einen konstanten Achsstand unveränderlich bleiben.

Die mit der Gewichtsreduzierung entstehenden Probleme der Entgleisungssicherheit bei im Zugverband wirkenden Längskräften werden gleichzeitig durch die Verwendung der langen Kuppelstangen und der Anlenkung im Untergestell gelöst. Beim notwendigen Durchschieben eines Zuges durch S-Bögen entstehen dadurch geringere Querkräfte am Spurkranz und vorzeitige Radanhebungen werden vermieden.

Mit der Verlagerung der Längenstellbarkeit der Tragwagen vom Mittenbereich in den Kupplungsbereich ist insbesondere auch ein günstigeres Handling während des Umschlagprozesses möglich.

Bei der Verwendung von über ein Zug-Bus-System automatisch gesteuerten längenverstellbaren langen Kuppelstangen und beim Betrieb von Ganzzügen des kombinierten Ladungsverkehrs ist vorzugsweise folgende Verfahrensweise einer optimalen Längeneinteilung möglich.
a) Zu Beginn werden die leeren Einheiten bzw. der Ganzzug durch eine Lokomotive in die Langstellung (alle verstellbaren Kuppelstangen sind ganz ausgezogen) gezogen. Dazu wird der letzte Wagen angebremst.
b) Danach kann die Beladung des Zuges beliebig mit allen Typen der international standardisierten Großcontainer und Wechselbehälter erfolgen.
c) Vor der Abfahrt des Zuges drückt die Streckenlok nach Anbremsung des letzten Wagens den Zug auf die optimale Längenstellung, dabei erhält jeder einzelne Tragwagen seine optimale Länge.
d) Bei der Ankunft des Ganzzuges auf dem Zielterminal oder an einer Schnellumschlaganlage wird derselbe durch die Streckenlok oder eine Rangierlok erneut in die Langstellung gezogen, wonach die uneingeschränkte Ent- und Beladung erfolgen kann.
Mit dieser möglichen Verfahrensweise wird folgendes erreicht:
   - Keine Längenverstellung mehr während des unmittelbaren Umschlagprozesses
   - Es entfällt die ständige Bereitstellung einer Rangierlok bzw. einer Energiequelle
   - Es entfällt der zusätzliche Zeitbedarf für die Längeneinstellung, so daß Züge auch ohne Probleme Schnellumschlaganlagen durchlaufen können
   - Keine Rangierbewegungen mehr aus der Längenverstellung während des Umschlagprozesses

Mit der erfindungsgemäßen Einrichtung werden Eisenbahntransporteinheiten geschaffen, die durch eine Anpassung der Ladelänge an die lückenlos aufgebrachten Behälter, zum Beispiel bei der Deutschen Bundesbahn AG zulässigen Zuglängen von 700 m und Zuggewichte von 1600 t optimal ausnutzen können, die die Laufsicherheit bei geringsten Eigenmassen der leeren Tragwagen sichern und die einen kostengünstigen Neubau und ein preisgünstiges schnelles Handling der Fahrzeuge im Umschlagprozeß ermöglichen.

Ausrührungsbeispiele der Erfindung sind in den Zeichnungen dargestellt und werden im folgenden näher beschrieben.

Es zeigen:
- Fig. 1: eine Seitenansicht vom Mitteltragwagen mit Beladeschema
- Fig. 2: eine Seitenansicht zweier Wagenenden in Kurzstellung
- Fig. 3: eine Draufsicht eines Mittelwagen
- Fig. 4: eine Seitenansicht eines Endwagen mit Beladeschema
- Fig. 5: eine Draufsicht auf ein Endwagenende
- Fig. 6: einen Querschnitt durch einen Zugeinrichtungseinbau

Wie die Figuren 1, 2 und 3 zeigen, besteht der Einzeltragwagen 5 aus einem festen, nicht längenverstellbaren Untergestell 8. Die Längenanpassung erfolgt über unterschiedlich lange oder verstellbare lange Kupplungstangen 6.

Die Wagenlänge 15 wird begrenzt durch den Abstand der Containereckbeschläge 3 von mindestens zwei hintereinandergestellten Wechselbehältern 2.1 der Gruppe 22, die einen 20 Fuß Eckbeschlagabstand besitzt, gemäß den international standardisierten Großcontainern und Wechselbehältem.
In der Länge symmetrisch dazu erfolgt die Anordnung von Containerarretierungszapfen 4 eines Containers 1.3 mit einem 40 Fuß Eckbeschlagabstand.
Das Kopfstück 13 des Tragwagen 5 ist damit um den Abstand "e", als die Entfernung der beiden letzten Paare von Containerarretierungszapfen am Ende des Untergestells 8 zurückgesetzt angeordnet und übernimmt gleichzeitig die Funktion des Laufwerkträgers 14.
Damit überragen die Wechselbehälter 2.1 mit ihren sebsttragenden Vorbauten die Wagenlänge 15 um den Überhang "c" und der damit vergrößerte Raum zwischen den Tragwagen 5 wird durch die Anordnung von langen Kuppelstangen 6 überbrückt.
Zur Verbesserung des Entgleisungsverhaltens des damit gewonnenen relativ leichten Tragwagens 5 werden so lange Kuppelstangen 6 verwendet, daß ihr Anlenkpunkt 7 in der Vorbaupartie 10 mindestens das doppelte Maß der bei der international standardisierten automatischen Mittelpufferkupplung verwendeten, in den Untergestellvorbau hineinragenden Schaftlänge, als die Entfernung vom Anlenkpunkt 7 bis zum Wagenende entsprechend Entfernung "b" beträgt.
Vorzugsweise jedoch soll der Anlenkpunkt 7 der Kuppelstange 6 im Bereich des Radsatzes liegen, da dann die geringsten Querkräfte entstehen, wie in Fig. 3 am rechten Ende des Tragwagens dargestellt .

Darüber hinaus wird die Steifigkeit des Untergestells 8 durch die Ausbildung mindestens eines Langträgers und von Querträgern als torsionssteife Hohlprofile vergrößert. Damit werden insgesamt geringe Querkräfte an den Radsätzen erzielt und Radanhebungen beim Durchschieben von Zügen durch S-Bögen vermieden. Erfindungsgemäß ist vorgesehen, entweder Kuppelstangen 6 in ihrer Länge auszutauschen, sie durch die Anordnung von Nachsteckbohrungen in den Stangen 6 oder im Untergestell 8 oder durch teleskopierbare Stangen 6, die Längenverriegelungseinrichtung 23 besitzen, gemäß Fig. 3 längenverstellbar auszuführen. Das Verschieben kann dabei von einer Rangierlok, einem Selbstfahrantrieb, einer selbständigen Transporteinheit oder durch einen Eigenlängenstellantrieb erfolgen. Eine Steuerung der Längen, der Arretierungseinrichtung und des Stellantriebes durch ein Zug-Bus-System ist vorteilhaft.

Die Fig. 1, 2 und 4 zeigen die vorteilhafte Anordnung der Containerarretierungszapfen 4 auf den Untergestellen 8 unter Ausnutzung des Erfindergedankens. Bei einem Endwagen 5 mit fester Kopfstückpartie ist es gemäß Fig. 4 vorteilhaft, eine Kombination eines Wechselbehälters 2.1 mindestens der Gruppe 22, welcher eine 20 Fuß-Eckbeschlagentfernung besitzt, mit einem Container 1.1 der Gattung 20 Fuß vorzunehmen, da damit trotz Fehlens der verstellbaren Kuppelstange 6 am Zugende günstige Ladelängen erzielt werden.
Darüberhinaus ist gemäß Anspruch 5 vorgesehen, Containerarretierungszapfen 4 für zwei Stellungen eines Containers 1.3 der Gattung 40 Fuß anzuordnen, wobei eine Stellung symmetrisch zu den Einachslaufwerken 12 und die andere bis zum Untergestellende in Richtung Mitte Transporteinheit verschoben, vorgesehen ist.
Damit wird erreicht, daß auf dem Endwagen mit fester Untergestellendpartie auch Wechselbehälter 2.5 der Gruppe 45 bei verminderten Abständen der Behälter zueinander und guter Achsauslastung gefahren werden können.
Die o. g. symmetrisch zu den Einachslaufwerken 12 angeordneten Containerzapfen 4 gemäß Fig. 4 dienen diese in Richtung Transporteinheit Mitte gleichzeitig zur Aufnahme von Containern 1.2 der Gattung 30 Fuß bishin zu Wechselbehältern 2.8 der Gattung 86.
Die am anderen Ende der Container 1.2 der Gattung 30 Fuß angeordneten Containerarretierungszapfen 4 dienen gleichzeitig zur symmetrischen Verladung von Containern 1.1 der Gattung 20 Fuß sowie von Wechselbehältern 2.1 der Gruppe 22, 2.2 der Guppe 23, 2.3 der Gruppe 24 und 2.4 der Gruppe 26. Damit wird eine vorteilhafte Lösung, die nur eine geringe Anzahl von Containerarretierungszapfen 4 benötigt, vorschlagen.
Fig. 5 zeigt das Fahrzeugende eines Endwagens.
Um auch hier eine optimale Längenanpassung vornehmen zu können, werden Halbkuppelstangen verwendet, die ihre Lagerung zwischen Kopfstück 13 und Laufwerkquerträger 14 finden.
Am Ende ist ein Kopfstückanbau 18 mit Seitenpuffer 19 und Zugeinrichtung 20 vorgesehen.
Zur Reduzierung der Querkräfte zwischen Spurkranz und Schiene und der Gewährleistung der Entgleisungssicherheit unter Zuglängskräften ist vorgesehen, zwischen Kopfstückanbau 18 und Halbkuppelstange 17 einen Kraft-und Bewegungsausgleich über Gelenk 21 auszuführen.

Gemäß Fig. 6 wird der Endtragwagen 5 komplettiert durch eine Zugeinrichtung 20, die vorzugsweise über eine Hebelanlenkung 22 die Krafteinleitung ins Untergestell 8 in eine tiefere Ebene ermöglicht, wodurch auch beim Endwagen große Ladelängen und eine vorteilhaft niedrige Ladeebene erzielt wird.

Die Ausführung der Untergestelle 8 des Tragwagens 5 wird vorteilhaft nach Fig. 3 und 5 und Anspruch 10 vorgeschlagen.
Die Ausführung des Untergestells 8 ist sowohl in Außenlangträger- wie auch in Mittellangträgerbauweise möglich.

### Aufstellung der verwendeten Bezugszeichen

- 1: Container
- 1.1: Container der Gattung 20 Fuß
- 1.2: Container der Gattung 30 Fuß
- 1.3: Container der Gattung 40 Fuß
- 2: Wechselbehälter
- 2.1: Wechselbehälter der Gruppe 22
- 2.2: Wechselbehälter der Gruppe 23
- 2.3: Wechselbehälter der Gruppe 24
- 2.4: Wechselbehälter der Gruppe 26
- 2.5: Wechselbehälter der Gruppe 45
- 2.6: Wechselbehälter der Gruppe 86
- 3: Containereckbeschlag
- 4: Containerarretierungszapfen
- 5: Tragwagen
- 6: Kuppelstange
- 7: Anlenkpunkt
- 8: Untergestell
- 9: Außenlangträger
- 10: Untergestellvorbaupartie
- 11: Untergestellmittelteil
- 12: Einachslaufwerk
- 13: Kopfstück
- 14: Laufwerkquerträger
- 15: Wagenlänge
- 16: Endtragwagen
- 17: Halbkuppelstange
- 18: Kopfstückanbau
- 19: Seitenpuffer
- 20: Zugeinrichtung
- 21: Gelenk
- 22: Hebelanlenkung
- 23: Längenverriegelungseinrichtung

- a: Abstand zwischen den Einzeltragwagen
- b: Entfernung des Anlenkpunktes der Kuppelstange von Wagenvorderkante
- c: Wechselbehälterüberhang
- d: Sicherheitsabstand zweier Behälter oder Untergestelle vom benachbarten Einzelwagen
- e: Abstand der Containerarretierungszapfen des Containers der Gattung 40 Fuß und der Endzapfen von mindestens zwei Wechselbehälter der Gruppe 22.

## Patentansprüche

1. Eisenbahntransporteinheit für den gemischten Transport von international standardisierten Großcontainern und Wechselbehältern mit in der Ladelänge an die zu transportierenden Behälter anpaßbaren, über Kuppelstangen verbundenen Einzeltragwagen, die zur Aufnahme von zwei Stück Wechselbehältern mit je einem 20 Fuß-Eckbeschlagabstand ausgelegt sind und deren Wagenlänge kleiner ist als die Gesamtlänge der beiden Wechselbehälter zusammen **dadurch gekennzeichnet, daß** die Kopfstücke (13) der Tragwagen (5) gegenüber den Enden der Außenlangträger (9) um das Maß, als die Entfernung zwischen den äußeren Arretierungszapfen (4) von mindestens zwei Wechselbehältern (2.1) mit einem 20 Fuß-Eckbeschlagabstand und denen eines symmetrisch sitzenden Containers (1.3) mit einem 40 Fuß-Eckbeschlagabstand zurückgesetzt sind und daß das Kopfstück (13) gleichzeitig auch die Funktion des Laufwerkquerträgers (14) übernimmt, und daß die beiden freistehenden Enden der Außenlangträger (9) dabei unmittelbar durch die Teile der Befestigung der Containerarretierungszapfen (4) der genannten beiden Wechselbehälter (2.1) begrenzt werden und daß der somit entstandene Abstand "a" zwischen den Einzeltragwagen (5) und noch weiterer Abstandsmaße, je noch weiterer möglicher Kombination von anderen Wechselbehältern (2) und Containern (1) durch die Anordnung von längenverstellbaren langen Kuppelstangen (6) oder von austauschbaren langen Kuppelstangen (6) unter Verwendung verschiedener Längen in Abhängigkeit des häufig oder im Moment des Beladens anliegenden Behälteraufkommens überbrückt wird und daß die Anlenkpunkte (7) der Kuppelstange (6) jeweils im Bereich des Einzellaufwerkes (12) des Untergestells (8) liegen, wobei jedoch der Abstand (b) des Kuppelstangenanlenkpunktes (7) in den Untergestellvorbaupartien (10) bis Vorderkante Untergestell (8) mindestens gleich oder größer der doppelten, in den Untergestellvorbau hineinragenden Schaftlänge der international standardisierten automatischen Mittelpufferkupplung beträgt und daß die Länge oder die Längenverstellbarkeit der Kuppelstange (6) einerseits so ausgeführt ist, daß beim Längengrößtmaß die großen Überhänge (c) der zwei gegenüberliegenden Wechselbehälter (2) plus einem Sicherheitsabstand (d) für das Bewegungsverhalten der Behälter und der Untergestelle (8) berücksichtigt ist und daß andererseits beim Kleinstmaß der Kuppelstangen (6) der Sicherheitsabstand (d) zwischen den benachbarten Untergestellenden und der Behälter zueinander gerade noch vorhanden ist.

2. Eisenbahntransporteinheit nach Anspruch 1 **dadurch gekennzeichnet, daß** die Endtragwagen (16) an dem der Transporteinheit abgewandten Ende eine Halbkuppelstange (17) mit Kopfstückanbau (18), der mit Seitenpuffern (19) und Zugeinrichtung (20) ausgestattet ist, besitzt, die zwischen Kopfstück (13) und Laufwerkquerträger (14) ihre Lagerung und Abstützung erhält.

3. Eisenbahntransporteinheit nach Anspruch 2 **dadurch gekennzeichnet, daß** bei den Endwagen (16) zwischen der Halbkuppelstange (17) und dem Kopfstückanbau (18) und damit den Seitenpuffern (19) ein Kraft-und Bewegungsausgleich vorgesehen ist

4. Eisenbahntransporteinheit nach Anspruch 2 oder 3 **dadurch gekennzeichnet, daß** zur Erzielung niedrigster Behälteraufstansflächen und größter nutzbarer Ladelängen bei geringsten Abständen zwischen zwei Endtragwagen (16) die Ebene der Zugkrafteinleitung in das Untergestell (8) zu der der eigentlichen Zugeinrichtung (20) vorzugsweise über Hebelanlenkung (22) herabgesetzt ausgeführt ist.

5. Eisenbahntransporteinheit nach Anspruch 1 **dadurch gekennzeichnet, daß** Endtragwagen, die ohne Halbkuppelstange (17) und Kopfstückanbau (18), sondern mit starrer Kopfstückpartie mit Zug- und Stoßeinrichtung ausgeführt sind,in ihrem Längenmaß für die gemeinsame Aufnahme mindestens eines Wechselbehälters (21) mit einer 20 Fuß-Eckbeschlagentfernung und eines Containers (1.1) mit 20 Fuß Länge ausgebildet sind und darüber hinaus Containerarretierungszapfen für zwei Stellungen eines Containers (1.3) mit 40 Fuß-Eckbeschlagentfernung besitzen, wobei eine Stellung symmetrisch zu den Einachslaufwerken
(12) und die andere bis ans Untergestellende in Richtung Mitte Transporteinheit verschoben, vorgesehen ist.

6. Eisenbahntransporteinheit nach einem der Ansprüche 1 bis 5 **dadurch gekennzeichnet, daß** in ihrer Länge für die gängigen und mit großer Häufigkeit vorkommenden Behältertypen (1,2) optimierte lange feste Kuppelstangen (6) für den vorwiegend ständigen Einsatz zwischen den Einzeltragwagen (5) der gesamten Transporteinheit oder von Wagengruppen innerhalb der Einheit angeordnet sind.

7. Eisenbahntransporteinheit nach einem der Ansprüche 1 bis 6 **dadurch gekennzeichnet, daß** die langen Kuppelstangen (6) für ihre Längenverstellbarkeit an ihren Enden mehrere Bohrungen zur Aufnahme von Arretierungsbolzen besitzen oder daß solche im Untergestell (8) vorgesehen sind.

8. Eisenbahntransporteinheit nach einem der Ansprüche 1 bis 5 **dadurch gekennzeichnet, daß** die langen Kuppelstangen (6) als zwei oder mehrteilige teleskopierbare Rohre mit Längenverriegelungseinrichtung (23) ausgebildet sind.

9. Eisenbahntransporteinheit nach einem der Ansprüche 1 bis 8 **dadurch gekennzeichnet, daß** die längenverstellbaren langen Kuppelstangen (6) entweder durch Druck- oder Zugbewegungen der Lokomotive gegen einen angebremsten Endwagen verstellt werden oder daß sie einen Eigenstellantrieb besitzen und daß das Längeneinstellmaß und die Längenarretierung in Abhängigkeit der zu transportierenden Container (1) und Wechselbehälter (2) vorzugsweise über ein Zug-Bus-System gesteuert wird.

10. Eisenbahntransporteinheit nach einem der Ansprüche 1 bis 9 **dadurch gekennzeichnet, daß** sich zwischen den beiden Laufwerkquerträgern (14) der Anlenkpunkt (7) der Kuppelstange (6) oder Halbkuppelstange (17) befindet und daß zur Erhöhung der Torsionshärte des Tragwagens (5) mindestens ein Langträger und zwei Querträger des Untergestells als Kastenträger ausgebildet sind.

## Claims

1. Railway transport unit for mixed transport of internationally standardized large containers and swap bodies with individual wagons, the loading length of which can be adapted to the containers to be transported, which are connected by means of drawbars, which are designed to accommodate two swap bodies, each with a 20-foot spacing between corner fittings, and the wagon length of which is less than the total length of the two swap bodies together, **characterized in that** the headstocks (13) of the wagons (5) are set back relative to the ends of the outer longitudinal members (9) by an amount corresponding to the distance between the outer retention studs (4) of at least two swap bodies (2.1) with a 20-foot spacing between corner fittings and those of a symmetrically mounted container (1.3) with a 40-foot spacing between corner fittings, and **in that** the headstock (13) simultaneously assumes the function of the running gear crossmember (14), and **in that** the two free ends of the outer longitudinal members (9) are bounded directly by the parts of the fixing of the container retention studs (4) of the said two swap bodies (2.1), and **in that** the spacing "a" thus formed between the individual wagons (5) and further spacing dimensions is bridged by the arrangement of adjustable-length long drawbars (6) or of exchangeable long drawbars (6) using different lengths as a function of the containers frequently encountered or those present at the moment of loading, depending on further possible combination of other swap bodies (2) and containers (1), and **in that** the pivotal connection points (7) of the drawbar (6) are in each case situated in the region of the individual running gear (12) of the underframe (8), although the spacing (b) of the pivotal connection point (7) of the drawbar in the front-end parts (10) of the underframe up to the front edge of the underframe (8) is at least equal or greater than twice that shank length of the internationally standardized automatic central buffer coupling which projects into the front end of the underframe, and **in that** the length or adjustability of length of the drawbar (6) is, on the one hand, embodied in such a way that in the case of the maximum length dimension, the large overhangs (c) of the two opposite swap bodies (2) plus a safety clearance (d) for the motional behaviour of the containers and the underframes (8) is allowed for and that, on the other hand, in the case of the minimum dimension of the drawbars (6), the safety clearance (d) between the adjacent ends of the underframes and the containers is still just present.

2. Railway transport unit according to Claim 1, **characterized in that** the end wagon (16) at the end remote from the transport unit has a half drawbar (17) with a headstock attachment (18), which is equipped with side buffers (19) and a towing device (20), which is mounted and supported between the headstock (13) and the running-gear crossmember (14).

3. Railway transport unit according to Claim 2, **characterized in that** force and motion compensation is provided between the half drawbar (17) and the headstock attachment (18) and hence the side buffers (19) in the case of the end wagons (16).

4. Railway transport unit according to Claim 2 or 3, **characterized in that** the level at which the towing force is introduced into the underframe (8) relative to that of the actual towing device (20) is lowered, preferably by means of lever-type pivotal connection (22), in order to achieve the lowest possible container support surfaces and the largest possible loading lengths with the smallest possible spacings between two end wagons (16).

5. Railway transport unit according to Claim 1, **characterized in that** end wagons that are embodied without a half drawbar (17) and a headstock attachment (18) but with a rigid headstock portion with a towing and shock device are designed in their length dimension to jointly accommodate at least one swap body (21) with a 20-foot distance between corner fittings and a container (1.1) with a length of 20 feet and moreover have container retention studs for two positions of a container (1.3) with a 40-foot distance between corner fittings, one position being displaced symmetrically with respect to the single-axle running gears (12) and the other being displaced as far as the end of the underframe in the direction of the centre of the transport unit.

6. Railway transport unit according to one of Claims 1 to 5, **characterized in that** long fixed drawbars (6), optimized in length for the common container types (1, 2) that occur with great frequency, for predominantly continuous use are arranged between the individual wagons (5) of the overall transport unit or of wagon groups within the unit.

7. Railway transport unit according to one of Claims 1 to 6, **characterized in that** the long drawbars (6) have a plurality of holes to accommodate retention pins at their ends to allow length adjustment or **in that** such holes are provided in the underframe (8).

8. Railway transport unit according to one of Claims 1 to 5, **characterized in that** the long drawbars (6) are designed as two- or multi-part telescopic tubes with a length-locking device (23).

9. Railway transport unit according to one of Claims 1 to 8, **characterized in that** the adjustable-length long drawbars (6) are either adjusted against a braked end wagon by push or pull movements of the locomotive or **in that** they have an independent actuating drive and **in that** the length adjustment and length locking are controlled as a function of the containers (1) and swap bodies (2) to be transported, preferably by means of a train bus system.

10. Railway transport unit according to one of Claims 1 to 9, **characterized in that** the pivotal connection point (7) of the drawbar (6) or half drawbar (17) is situated between the two running-gear crossmembers (14) and **in that** at least one longitudinal member and two crossmembers of the underframe are designed as box girders in order to increase the torsional stiffness of the wagon (5).

## Revendications

1. Unité de transport ferroviaire pour le transport mixte de grands conteneurs et de caisses mobiles normalisés au niveau international avec des wagons porteurs individuels reliés par des barres d'attelage, avec une longueur de chargement adaptable aux conteneurs à transporter, qui sont conçus pour recevoir deux exemplaires de caisses mobiles ayant chacune une distance des équerres de 20 pieds et dont la longueur de wagon est plus petite que la longueur totale des deux caisses mobiles ensemble, **caractérisée en ce que** les traverses de tête (13) des wagons porteurs (5) sont placées en retrait par rapport aux extrémités des longerons extérieurs (9) de la distance équivalant à l'écartement entre les tampons de blocage extérieurs (4) d'au moins deux caisses mobiles (2.1) avec une distance des équerres de 20 pieds et ceux d'un conteneur (1.3) placé de façon symétrique avec une distance des équerres de 40 pieds, et **en ce que** la traverse de tête (13) assure en même temps aussi la fonction de traverse du train de roulement (14), et **en ce que** les deux extrémités libres des longerons extérieurs (9) sont en l'occurrence limitées par les pièces de la fixation des tampons de blocage de conteneur (4) des deux caisses mobiles (2.1) précitées, et **en ce que** la distance "a" ainsi créée entre les wagons porteurs individuels (5) et encore d'autres mesures de distance, selon encore d'autres combinaisons possibles d'autres caisses mobiles (2) et conteneurs (1), est couverte par l'agencement de longues barres d'attelage réglables en longueur (6) ou de longues barres d'attelage interchangeables (6) en utilisant différentes longueurs en fonction des conteneurs se présentant souvent ou présents au moment du chargement et **en ce que** les points d'articulation (7) de la barre d'attelage (6) se trouvent chaque fois dans la région du train de roulement individuel (12) du châssis (8), dans laquelle toutefois la distance (b) du point d'articulation (7) de la barre d'attelage dans les parties antérieures (10) du châssis jusqu'au bord avant du châssis (8) est au moins égale ou supérieure au double de la longueur de l'arbre, pénétrant dans la partie avant du châssis, de l'attelage automatique à tampon central normalisé au niveau international, et **en ce que** la longueur ou le réglage possible de la longueur de la barre d'attelage (6) est réalisé de telle manière que, pour la plus grande dimension en longueur, on tient compte des grands débordements (c) des deux caisses mobiles (2) disposées l'une en face de l'autre plus une distance de sécurité (d) pour le comportement en mouvement des caisses et des châssis (8) et que d'autre part, pour la plus petite dimension en longueur des barres d'attelage (6), la distance de sécurité (d) entre les extrémités voisines des châssis et des caisses l'une par rapport à l'autre est précisément encore présente.

2. Unité de transport ferroviaire suivant la revendication 1, **caractérisée en ce que** le wagon porteur d'extrémité (16) possède, à son extrémité située à l'opposé de l'unité de transport, une demi-barre d'attelage (17) avec une traverse de tête additionnelle (18), qui est équipée de tampons latéraux (19) et d'un dispositif de traction (20), qui est appuyée et soutenue entre la traverse de tête (13) et la traverse du train de roulement (14).

3. Unité de transport ferroviaire suivant la revendication 2, **caractérisée en ce que**, dans les wagons d'extrémité (16), il est prévu une compensation d'effort et de mouvement entre la demi-barre d'attelage (17) et la traverse de tête additionnelle (18) et ainsi les tampons latéraux (19).

4. Unité de transport ferroviaire suivant la revendication 2 ou 3, **caractérisée en ce que**, pour obtenir de très faibles surfaces de pose des conteneurs et de très grandes longueurs utiles de chargement avec de très petites distances entre deux wagons porteurs d'extrémité (16), le plan d'introduction de l'effort de traction dans le châssis (8) est abaissé par rapport au dispositif de traction proprement dit (20), de préférence à l'aide d'une articulation à levier (22).

5. Unité de transport ferroviaire suivant la revendication 1, **caractérisée en ce que** des wagons porteurs d'extrémité, qui sont réalisés sans demi-barre d'attelage (17) et traverse de tête additionnelle (18) mais avec une partie de traverse de tête rigide avec un dispositif de traction et de choc, sont configurés en longueur pour recevoir ensemble au moins une caisse mobile (2.1) avec une distance des équerres de 20 pieds et un conteneur (1.1) d'une longueur de 20 pieds, et possèdent en outre des tampons de blocage de conteneur pour deux positions d'un conteneur (1.3) avec une distance des équerres de 40 pieds, dans laquelle il est prévu une position symétrique par rapport aux trains de roulement à un seul essieu (12) et l'autre étant reportée à l'extrémité du châssis en direction du milieu de l'unité de transport.

6. Unité de transport ferroviaire suivant l'une quelconque des revendications 1 à 5, **caractérisée en ce que** de longues barres d'attelage fixes (6), de longueur optimisée pour les types de conteneurs courants et se présentant avec une fréquence élevée (1, 2), sont disposées à l'intérieur de l'unité, en vue de leur utilisation essentiellement permanente, entre les wagons porteurs individuels (5) de l'ensemble de l'unité de transport ou de groupes de wagons.

7. Unité de transport ferroviaire suivant l'une quelconque des revendications 1 à 6, **caractérisée en ce que** les longues barres d'attelage (6) présentent à leurs extrémités, en vue de leur réglage de longueur, plusieurs trous destinés à des boulons de blocage ou **en ce que** ceux-ci sont prévus dans le châssis (8).

8. Unité de transport ferroviaire suivant l'une quelconque des revendications 1 à 5, **caractérisée en ce que** les longues barres d'attelage (6) sont constituées par des tubes télescopiques en deux ou plusieurs parties, avec un dispositif de verrouillage de longueur (23).

9. Unité de transport ferroviaire suivant l'une quelconque des revendications 1 à 8, **caractérisée en ce que** les longues barres d'attelage réglables en longueur (6) sont réglées par des mouvements soit de poussée soit de traction de la locomotive contre un wagon d'extrémité freiné à bloc ou **en ce qu'**elles possèdent un mécanisme de réglage propre, et **en ce que** la mesure de réglage de longueur et le blocage de la longueur est commandé en fonction des conteneurs (1) et des caisses mobiles (2) à transporter, de préférence par un système de bus de traction.

10. Unité de transport ferroviaire suivant l'une quelconque des revendications 1 à 9, **caractérisée en ce que** le point d'articulation (7) de la barre d'attelage (6) ou de la demi-barre d'attelage (17) se trouve entre les deux traverses de train de roulement (14) et **en ce que**, pour augmenter la rigidité à la torsion du wagon porteur (5), au moins un longeron et deux traverses du châssis sont constitués par des poutres en caisson.
